# EUROPÄISCHE PATENTANMELDUNG

(11) **EP 4 623 738 A1**
(43) Veröffentlichungstag der Anmeldung: **01.10.2025**
(21) Anmeldenummer: 24166872.2
(22) Anmeldetag: 27.03.2024
(51) Int. Cl.: A41B 9/02, A41B 9/14, A41D 13/12

(54) **POSTOPERATIVE HOSE**

(71) Anmelder: Edelweiss Basics GmbH & Co. KG, 83098 Brannenburg (DE)
(72) Erfinder: Weber-Unger, Georg, 6330 Kufstein (AT)
(74) Vertreter: Kador & Partner Part mbB

(57) **Zusammenfassung**

Postoperative Hose (1) umfassend einen Bund (7), einen Schrittbereich (6), ein rechtes Seitenteil (9a), ein linkes Seitenteil (9b) und eine Öffnung (5) zur postoperativen Behandlung des Trägers, wobei sich die Öffnung (5) an einer Vorderseite (2) der Hose (1) befindet und wobei sich die Öffnung (5) vom Bund (7) bis in den Schrittbereich (6) erstreckt und wobei das rechte Seitenteil (9a) und das linke Seitenteil (9b) jeweils unterhalb des Bundes (7) angeordnet sind, wobei das rechte Seitenteil (9a) und das linke Seitenteil (9b) jeweils doppellagig ausgeführt sind, wobei die Hose (1) ferner ein aufklappbares Frontteil (4) zum Bedecken der Öffnung (5) aufweist, und wobei das aufklappbare Frontteil (4) nur im Schrittbereich (6) mit der Hose (1) fest verbunden ist, dadurch gekennzeichnet, dass die postoperative Hose (1) einen rechten Verschluss (13) zum lösbaren Verbinden des aufklappbaren Frontteils (4) mit dem rechten Seitenteil (9a) und einen linken Verschluss (14) zum lösbaren Verbinden des aufklappbaren Frontteils (4) mit dem linken Seitenteil (9b) aufweist.

## Beschreibung

Die Erfindung bezieht sich auf eine postoperative Hose, insbesondere eine postoperative Unterhose für Herren, mit einem aufklappbaren Frontteil.

Nach Operationen im Genitalbereich oder an den Genitalien eines Mannes ist die postoperative Versorgung von entscheidender Bedeutung für den Heilungsverlauf und den Heilungserfolg.

Die postoperative Versorgung umfasst hier nicht nur eine regelmäßige postoperative Behandlung und Nachsorge durch einen Arzt, sondern auch ein einfaches Öffnen der Hose zum Entleeren der Blase durch das Genital. Ein wiederholtes An- und Ausziehen der Unterhose beeinträchtigt nicht nur den Heilungsverlauf, sondern kann im Falle von Katheter und Katheterschläuchen im Genitalbereich zu Komplikationen und Schmerzen beim An- und Ausziehen der Unterhose kommen.

In Krankenhäusern werden oftmals Netzunterhosen für Patienten nach Operationen verwendet. Diese Unterhosen sind funktionell sehr einfach ausgestaltet, bieten nur wenig Halt und können üblicherweise nicht gewaschen und somit auch nicht recycelt werden.

Aus der EP 3 155 912 A1 ist eine Unterhose mit Eingriff bekannt, die für Menschen mit körperlicher Behinderung geeignet sind. Diese Unterhose weist eine Klappe mit Griffband auf, welche mittig auf der Unterhose angeordnet sind. Die Klappe wird mittels Klettverschlussstreifen am Bund der Hose lösbar befestigt. Diese Unterhose hat jedoch den Nachteil, dass beim Öffnen der Hose durch den am Bund befestigten Griff ein Zug auf einen vorderen, mittigen Bereich des Bundes ausgeübt wird, wodurch die Hose nicht nur verrutschen kann, sondern auch Wundreiben an der Haut des Trägers entlang des Bundes entstehen kann. Darüber hinaus muss die Unterhose für etwaige Katheter-Betätigungen stets geöffnet werden.

Der Erfindung liegt daher die Aufgabe zugrunde eine postoperative Hose bereitzustellen, welche die oben erwähnten Nachteile vermeidet.

Es ist eine weitere Aufgabe der Erfindung eine postoperative Hose bereitzustellen, welche ein einfache postoperative Versorgung oder Behandlung des Trägers ermöglicht ohne die Hose auszuziehen und jegliches Wundreiben stark reduziert, wenn nicht vollständig verhindert.

Es ist ferner eine Aufgabe der Erfindung eine postoperative Hose bereitzustellen, welche ein einfaches Öffnen der Hose zum Entleeren der Blase durch das Genital des Trägers erlaubt, vorallem bei der Anwesenheit von Kathetern und Katheterschläuchen im Genitalbereich des Trägers.

Es ist auch eine Aufgabe der Erfindung eine postoperative Hose bereitzustellen, welche waschbar ist und somit wiederverwendbar ist.

Dies wird erfindungsgemäß mit einer postoperativen Hose umfassend einen Bund, einen Schrittbereich, ein rechtes Seitenteil, ein linkes Seitenteil und eine Öffnung zur postoperativen Behandlung des Trägers gelöst, wobei sich die Öffnung an einer Vorderseite der postoperativen Hose befindet und wobei sich die Öffnung vom Bund bis in den Schrittbereich erstreckt und wobei das rechte Seitenteil und das linke Seitenteil unterhalb des Bundes angeordnet sind und wobei das rechte Seitenteil und das linke Seitenteil jeweils doppellagig ausgeführt sind, wobei die Hose ferner ein aufklappbares Frontteil zum Bedecken der Öffnung aufweist, und wobei das aufklappbare Frontteil nur im Schrittbereich mit der Hose fest verbunden ist, und dadurch gekennzeichnet ist, dass die Hose einen rechten Verschluss zum lösbaren Verbinden des aufklappbaren Frontteils mit dem rechten Seitenteil und einen linken Verschluss zum lösbaren Verbinden des aufklappbaren Frontteils mit dem linken Seitenteil aufweist.

Mit bandförmig oder Band im Sinne dieser Anmeldung ist die längliche, jedoch begrenzte Breite aufweisende Form eines Gewebes oder Materials gemeint.

Mit durchgehend im Sinne dieser Anmeldung ist gemeint, dass das Gewebe oder Material ununterbrochen verläuft, also einstückig ist, aber auch, dass das Gewebe oder Material aus zwei oder mehreren jeweils fest miteinander verbundenen Stücken besteht, also mehrstückig ist.

Die erfindungsgemäße postoperative Hose weist zahlreiche Vorteile auf.

Der Bund der erfindungsgemäßen Hose wird weder durch das Öffnen der Hose noch durch das Tragen der Hose bewegt oder beeinträchtigt und liegt daher immer am Körper des Trägers an. So ergibt sich vorteilhafterweise kein Verrutschen der Hose und jegliches Wundreiben wird stark reduziert, wenn nicht vollständig verhindert.

Stattdessen wirken etwaige Zugkräfte beim Öffnen oder Tragen der erfindungsgemäßen postoperativen Hose nur an dem linken und rechten Seitenteil der Hose. Somit verteilen sich die Zugkräfte auf die seitlich an der Hose angeordneten Seitenteile, aber wirken nicht am Bund. Die Seitenteile sind daher auch doppellagig, vorzugsweise dreilagig, zu ihrer Verstärkung ausgebildet, um jegliche Zugkräfte an der Hose abzufangen und um den Bund zu entlasten.

Die erfindungsgemäße postoperative Hose weist zwei Verschlussteile auf, einen linken und einen rechten Verschlussteil. Dies hat gegenüber einem Einzelverschluss den Vorteil, dass jeder Verschluss einzeln öffenbar ist. Ein einzelnes Öffnen benötigt nicht nur weniger Zugkraft, sondern ermöglicht auch eine Teilöffnung des aufklappbaren Frontteils. In vileen Fällen ist eine Teilöffnung für die postoperative Nachsorge der Trägers vollkommen ausreichend.

Ein weiterer Vorteil der Erfindung ist ein einfaches Öffnen der Hose zum Entleeren der Blase durch das Genital. Das aufklappbare Frontteil erlaubt ein einfaches Öffnen der Hose und das Frontteil muss dabei auch nicht festgehalten werden da es im Schrittbereich fest mit der Hose verbunden ist.

Vorzugsweise sind das aufklappbare Frontteil und die Öffnung zur postoperativen Behandlung des Trägers jeweils mittig auf der Vorderseite der Hose angeordnet. Da die operativen Eingriffe meist am oder um das mittig am Körper gelegene Genital erfolgen, hat sich eine mittig auf der Vorderseite angeordnete Öffnung zur postoperativen Behandlung als vorteilhaft erwiesen. Die Öffnung zur postoperativen Behandlung erstreckt sich in ihrer Länge vom Bund bis in den Schrittbereich. In seiner Breite erstreckt sich die Öffnung zur postoperativen Behandlung üblicherweise über den gesamten Genitalbereich des Trägers. Dabei ist bevorzugt, dass das aufklappbare Frontteil einstückig ist.

Jeder Verschluss weist vorzugsweise zwei zueinander zugeordnete Verschlussteile auf. Vorzugsweise weist der rechte Verschluss ein erstes Verschlussteil und ein zweites Verschlussteil auf, und der linke Verschluss ein erstes Verschlussteil und ein zweites Verschlussteil auf, wobei das erste Verschlussteil und das zweite Verschlussteil des rechten Verschlusses einander zugeordnet sind und das erste Verschlussteil und das zweite Verschlussteil des linken Verschlusses einander zugeordnet sind.

Vorzugsweise sind das erste Verschlussteil des rechten Verschlusses und das erste Verschlussteil des linken Verschlusses auf dem aufklappbaren Frontteil angeordnet, und das zweite Verschlussteil des rechten Verschlusses auf dem rechten Seitenteil und das zweite Verschlussteil des linken Verschlusses auf dem linken Seitenteil angeordnet. Dabei ist bevorzugt, dass das erste Verschlussteil des rechten Verschlusses und das erste Verschlussteil des linken Verschlusses auf einer zum Körper des Trägers gewandten Innenseite des aufklappbaren Frontteils angeordnet sind.

In dieser Ausführungsform ist bevorzugt, dass das zweite Verschlussteil des rechten Verschlusses nur auf dem rechten Seitenteil und das zweite Verschlussteil des linken Verschlusses nur auf dem linken Seitenteil angeordnet sind. Mit anderen Worten sind das zweite Verschlussteil des rechten Verschlusses und das zweite Verschlussteil des linken Verschlusses nicht auf dem Bund angeordnet, sondern ausschließlich auf dem rechten Seitenteil bzw. dem linken Seitenteil. Mit dieser Anordnung wird in vorteilhafter Weise erreicht, dass der Bund frei von jeglichen Zugkräften ist, insbesondere von Zugkräften beim Öffnen und Aufklappen des aufklappbaren Frontteils, und die Hose beim Öffnen somit nicht verrutschen kann.

Das aufklappbare Frontteil kann grundsätzlich jede Form annehmen, solange es die Öffnung zur postoperativen Behandlung bedeckt. Vorzugsweise ist das aufklappbare Frontteil derart geformt, dass das aufklappbare Frontteil eine rechte Erweiterungsfläche und eine linke Erweiterungsfläche aufweist, wobei die rechte Erweiterungsfläche auf zumindest einem Teil des rechten Seitenteils und die linke Erweiterungsfläche zumindest einem Teil des linken Seitenteils zu liegen kommt. Die rechte Erweiterungsfläche und die linke Erweiterungsfläche befinden sich daher in einem oberen, bundnahen Bereich des aufklappbaren Frontteils, und sind vorzugsweise symmetrisch zueinander ausgebildet. In weiteren bevorzugten Ausführungsformen kommen die rechte Erweiterungsfläche und die linke Erweiterungsfläche jeweils auch zumindest auf einem Teil des Bundes zu liegen.

Vorzugsweise sind das erste Verschlussteil des rechten Verschlusses auf der rechten Erweiterungsfläche des Frontteils und das erste Verschlussteil des linken Verschlusses auf der linken Erweiterungsfläche des Frontteils angeordnet. Dabei ist bevorzugt, dass das erste Verschlussteil des rechten Verschlusses auf einer zum Körper des Trägers gewandten Innenseite der rechten Erweiterungsfläche des Frontteils und das erste Verschlussteil des linken Verschlusses auf einer zum Körper des Trägers gewandten Innenseite der linken Erweiterungsfläche des Frontteils angeordnet ist.

Vorzugsweise ist das zweite Verschlussteil des rechten Verschlusses auf dem rechten Seitenteil und auf dem Bund angeordnet, und das zweite Verschlussteil des linken Verschlusses ist auf dem linken Seitenteil und dem Bund angeordnet. Mit anderen Worten ist das zweite Verschlussteil des rechten Verschlusses bzw. des linken Verschlusses nicht nur am jeweiligen Seitenteil, sondern auch auf einem Abschnitt des Bundes angeordnet.

Vorzugsweise sind der rechte Verschluss und der linke Verschluss jeweils als verstellbarer Verschluss ausgestaltet, mehr bevorzugt sind der rechte Verschluss und der linke Verschluss jeweils als stufenlos verstellbarer Verschluss ausgestaltet. Vorzugsweise ist der verstellbare Verschluss ein Haken- und Ösenverschluss. Vorzugsweise ist der stufenlos verstellbare Verschluss ein Klettverschluss.

Vorzugsweise sind der rechte Verschluss und der linke Verschluss jeweils als Klettverschluss, als Druckverschluss oder als Haken- und Ösenbandverschluss ausgebildet ist, mehr bevorzugt als Klettverschluss oder als Haken- und Ösenbandverschluss ausgebildet ist, und am meisten bevorzugt als Klettverschluss ausgebildet ist.

Vorzugsweise ist der verstellbare Verschluss als Klettverschluss, als Druckverschluss oder als Haken- und Ösenbandverschluss ausgebildet, mehr bevorzugt als Klettverschluss oder als Haken- und Ösenbandverschluss ausgebildet, am meisten bevorzugt als Klettverschluss ausgebildet.

Der Haken- und Ösenbandverschluss weist vorzugsweise zwei oder drei Reihen von Haken und Ösen auf, mehr bevorzugt drei Reihen von Haken und Ösen auf.

Die erfindungsgemäße Hose kann aus jedem textilen Material oder Kombinationen von textilen Materialien hergestellt werden, solange das textile Material auch waschbar ist, insbesondere in einer Waschmaschine. Das textile Material kann beispielsweise Baumwolle sein, aber auch Anteile an beispielsweise Elastan, Polyamid und/oder Nylon umfassen. Vorzugsweise umfasst der Bund ein elastisches Material, mehr bevorzugt besteht der Bund aus einem elastischem Material. Durch das elastische Material wird sichergestellt, dass die Hose im Tragezustand nicht am Körper des Trägers verrutschen kann. Das elastische Material umfasst beispielsweise Elastan.

Vorzugsweise sind das rechte Seitenteil und das linke Seitenteil als ein einziges einstückiges Seitenteil ausgebildet, welches teilumfänglich von einer Rückseite der postoperativen Hose beidseitig bis zu der Öffnung auf der Vorderseite der postoperativen Hose verläuft. Ein solches einziges einstückiges Seitenteil erhöht die Stabilität der Seitenteile und leitet etwaig auftretende Zugkräfte vorteilhaft in Richtung der Rückseite der Hose ab.

Vorzugsweise weist die postoperative Hose zumindest eine Öffnung für Drainageschläuche auf, vorzugsweise zwei Öffnungen für Drainageschläuche. So können in vorteilhafter Weise ein oder mehrere Drainageschläuche aus bzw. in die Hose geführt werden, ohne dass die Hose ausgezogen werden muss oder das aufklappbare Frontteil geöffnet werden muss.

Vorzugsweise ist die zumindest eine Öffnung für Drainageschläuche an dem linken Seitenteil und/oder an dem rechten Seitenteil angeordnet, vorzugsweise sind zwei Öffnungen für Drainageschläuche an dem rechten Seitenteil und/oder an dem linken Seitenteil angeordnet. Dabei ist bevorzugt, dass sich die eine oder zwei Öffnungen für Drainageschläuche nahe des rechten Leistenbereichs und/oder nahe dem linken Leistenbereich befinden.

Vorzugsweise weist die postoperative Hose ferner zwei Hosenbeine auf. Dabei ist bevorzugt, dass die Hosenbeine mit den jeweiligen Seitenteilen fest verbunden sind.

Vorzugsweise weist die postoperative Hose ferner einen oder zwei Griffe auf. Der Griffe bzw. die zwei Griffe sind vorzugsweise an einer Außenseite des aufklappbaren Frontteils angeordnet, mehr bevorzugt an einer Außenseite der rechten Erweiterungsfläche und/oder der linken Erweiterungsfläche des Frontteils. Die Griffe sind vorzugsweise als Laschen ausgebildet.

Vorzugsweise ist die postoperative Hose eine Unterhose.

Vorzugsweise ist die postoperative Hose durch Rundstricken hergestellt oder durch Vernähen hergestellt, mehr bevorzugt ist die postoperative Hose durch Rundstricken hergestellt. Rundstricken sowie Maschinen zum Rundstricken sind im Stand der Technik bekannt.

Weitere Einzelheiten, Merkmale und Vorteile des Gegenstands der Erfindung ergeben sich aus der nachfolgenden Beschreibung der zugehörigen Figuren, in welchen beispielshaft bevorzugte Ausführungsbeispiele der Erfindung dargestellt sind.

Darin zeigt
Figur 1 eine perspektivische Ansicht einer Ausführungsform der erfindungsgemäßen postoperativen Hose mit ausgeklapptem Frontteil, und
Figur 2 eine perspektivische Ansicht der Ausführungsform von Figur 1 mit lösbar verbundenen Frontteil.

In einer beispielhaften Ausführungsform der Erfindung ist in den Figuren 1 und 2 eine postoperative Hose (1) umfassend einen Bund (7), einen Schrittbereich (6), ein rechtes Seitenteil (9a), ein linkes Seitenteil (9b) und eine Öffnung (5) zur postoperativen Behandlung des Trägers. Die Öffnung (5) befindet sich an einer Vorderseite (2) der Hose (1) und die Öffnung (5) erstreckt sich vom Bund (7) bis in den Schrittbereich (6). Das rechte Seitenteil (9a) und das linke Seitenteil (9b) sind jeweils doppellagig ausgeführt. Sie sind direkt unterhalb des Bundes (7) angeordnet und mit diesem fest verbunden. Die Hose (1) weist ferner ein aufklappbares Frontteil (4) zum Bedecken der Öffnung (5) auf. Das aufklappbare Frontteil (4) ist nur im Schrittbereich (6) mit der Hose (1), wie insbesondere aus Figur 1 ersichtlich, entlang einer Schrittnaht (6a) fest verbunden.

Die Hose (1) weist zudem einen rechten Verschluss (13) zum lösbaren Verbinden des aufklappbaren Frontteils (4) mit dem rechten Seitenteil (9a) und einen linken Verschluss (14) zum lösbaren Verbinden des aufklappbaren Frontteils (4) mit dem linken Seitenteil (9b) auf.

Die Hose (1) weist ferner ein rechtes Hosenbein (11a) und ein linkes Hosenbein (11b) auf. Das rechte Seitenteil (9a) und das linke Seitenteil (9b) sind jeweils zwischen dem Bund (7) und dem rechten Hosenbein (11a) beziehungsweise dem linken Hosenbein (11b) angeordnet und miteinander mittels Nähten fest verbunden.

Das rechte Seitenteil (9a) und das linke Seitenteil (9b) sind in diesem Beispiel als einstückiges, doppellagiges und bandförmiges Seitenteil (9a, 9b) ausgebildet, welches teilumfänglich von einer Rückseite (3) der Hose (1) beidseitig bis zur Öffnung (5) auf der Vorderseite (2) verläuft.

Die unteren Ränder des rechten Seitenteils (9a) und des linken Seitenteils (9b) verlaufen jeweils ausgehend vom Schrittbereich (6) bogenförmig über den jeweiligen rechten Leistenbereich (10a) bzw. linken Leistenbereich (10b) der Hose (1). Mit rechtem Leistenbereich (10a) bzw. linken Leistenbereich (10b) ist jener Bereich der Hose (1) gemeint, der im Tragezustand der Hose (1) am rechtem Leistenbereich bzw. linken Leistenbereich des Trägers zu liegen kommt.

Das aufklappbare Frontteil (4) ist derart geformt, dass das aufklappbare Frontteil (4) eine rechte Erweiterungsfläche (4a) und eine linke Erweiterungsfläche (4b) aufweist, wobei die rechte Erweiterungsfläche (4a) auf zumindest einem Teil des rechten Seitenteils (9a) und die linke Erweiterungsfläche (4b) auf zumindest einem Teil des linken Seitenteils (9b) zu liegen kommt. Das rechte Erweiterungsfläche (4a) und eine linke Erweiterungsfläche (4b) sind Teil des aufklappbaren Frontteils (4), welches einstückig ausgebildet ist.

Das erste Verschlussteil (13a) des rechten Verschlusses (13) ist auf der zum Körper des Trägers gewandten Innenseite der rechten Erweiterungsfläche (4a) des Frontteils (2) und das erste Verschlussteil (14a) des linken Verschlusses (14) ist auf der zum Körper des Trägers gewandten Innenseite der linken Erweiterungsfläche (4b) des Frontteils (2) angeordnet. Das zweite Verschlussteil (13b) des rechten Verschlusses (13) ist auf dem rechten Seitenteil (9a) angeordnet und das zweite Verschlussteil (14b) des linken Verschlusses (14) ist auf dem linken Seitenteil (9b)) angeordnet.

Das erste Verschlussteil (13a) des rechten Verschlusses (13) und das erste Verschlussteil (14a) des linken Verschlusses (14) sind in diesem Beispiel jeweils als Flauschband eines Klettverschlusses ausgebildet. Hingegen sind das zweite Verschlussteil (13b) des rechten Verschlusses (13) und das zweite Verschlussteil (14b) des linken Verschlusses (14) jeweils als Hakenband ausgeführt. Mit dieser Ausgestaltung lässt sich das ausklappbare Frontteil (4) stufenlos an den beiden Seitenteilen (9a, 9b) befestigen.

### Bezugszeichenliste:

- **1**: Postoperative Hose
- **2**: Vorderseite
- **3**: Rückseite
- **4**: Aufklappbares Frontteil
- **4a**: rechter Erweiterungsbereich des aufklappbaren Frontteils (4)
- **4b**: linker Erweiterungsbereich des aufklappbaren Frontteils (4)
- **5**: Öffnung zur postoperativen Behandlung
- **6**: Schrittbereich
- **6a**: Schrittnaht
- **7**: Bund
- **8**: Öffnung für Drainageschlauch (12)
- **9a**: rechtes Seitenteil der Hose (1)
- **9b**: linkes Seitenteil der Hose (1)
- **10a**: rechter Leistenbereich
- **10b**: linker Leistenbereich
- **11a**: rechtes Hosenbein der Hose (1)
- **11b**: linkes Hosenbein der Hose (1)
- **12**: Drainageschlauch
- **13**: rechter Verschluss
- **13a**: erstes Verschlussteil des rechten Verschlusses (13)
- **13b**: zweites Verschlussteil des rechten Verschlusses (13)
- **14**: linker Verschluss
- **14a**: erstes Verschlussteil des linken Verschlusses (14)
- **14b**: zweites Verschlussteil des linken Verschlusses (14)

## Patentansprüche

1. Postoperative Hose (1) umfassend einen Bund (7), einen Schrittbereich (6), ein rechtes Seitenteil (9a), ein linkes Seitenteil (9b) und eine Öffnung (5) zur postoperativen Behandlung des Trägers, wobei sich die Öffnung (5) an einer Vorderseite (2) der postoperativen Hose (1) befindet und wobei sich die Öffnung (5) vom Bund (7) bis in den Schrittbereich (6) erstreckt und wobei das rechte Seitenteil (9a) und das linke Seitenteil (9b) jeweils unterhalb des Bundes (7) angeordnet sind, wobei das rechte Seitenteil (9a) und das linke Seitenteil (9b) jeweils doppellagig ausgeführt sind, wobei die postoperative Hose (1) ferner ein aufklappbares Frontteil (4) zum Bedecken der Öffnung (5) aufweist, und wobei das aufklappbare Frontteil (4) nur im Schrittbereich (6) mit der postoperativen Hose (1) fest verbunden ist, **dadurch gekennzeichnet, dass** die postoperative Hose (1) einen rechten Verschluss (13) zum lösbaren Verbinden des aufklappbaren Frontteils (4) mit dem rechten Seitenteil (9a) und einen linken Verschluss (14) zum lösbaren Verbinden des aufklappbaren Frontteils (4) mit dem linken Seitenteil (9b) aufweist.

2. Postoperative Hose nach Anspruch 1, **dadurch gekennzeichnet, dass** das aufklappbare Frontteil (4) und die Öffnung (5) zur postoperativen Behandlung des Trägers jeweils mittig auf der Vorderseite (2) der postoperativen Hose (1) angeordnet sind.

3. Postoperative Hose nach einem der Ansprüche 1 oder 2, **dadurch gekennzeichnet, dass** der rechte Verschluss (13) ein erstes Verschlussteil (13a) und ein zweites Verschlussteil (13b) aufweist und der linke Verschluss (14) ein erstes Verschlussteil (14a) und ein zweites Verschlussteil (14b) aufweist, wobei das erste Verschlussteil (13a) und das zweite Verschlussteil (13b) des rechten Verschlusses (13) einander zugeordnet sind und das erste Verschlussteil (14a) und das zweite Verschlussteil (14b) des linken Verschlusses (14) einander zugeordnet sind.

4. Postoperative Hose nach Anspruch 3, **dadurch gekennzeichnet, dass** das erste Verschlussteil (13a) des rechten Verschlusses (13) und das erste Verschlussteil (14a) des linken Verschlusses (14) auf dem aufklappbaren Frontteil (4) angeordnet sind, und das zweite Verschlussteil (13b) des rechten Verschlusses (13) auf dem rechten Seitenteil (9a) und das zweite Verschlussteil (14b) des linken Verschlusses (14) auf dem linken Seitenteil (9b) angeordnet sind.

5. Postoperative Hose nach einem der Ansprüche 3 bis 4, **dadurch gekennzeichnet, dass** das aufklappbare Frontteil (4) derart geformt ist, dass das aufklappbare Frontteil (4) eine rechte Erweiterungsfläche (4a) und eine linke Erweiterungsfläche (4b) aufweist, wobei die rechte Erweiterungsfläche (4a) auf zumindest einem Teil des rechten Seitenteils (9a) und die linke Erweiterungsfläche (4b) auf zumindest einem Teil des linken Seitenteils (9b) zu liegen kommt.

6. Postoperative Hose nach Anspruch 5, **dadurch gekennzeichnet, dass** das erste Verschlussteil (13a) des rechten Verschlusses (13) auf der rechten Erweiterungsfläche (4a) des Frontteils (2) und das erste Verschlussteil (14a) des linken Verschlusses (14) auf der linken Erweiterungsfläche (4b) des Frontteils (2) angeordnet ist.

7. Postoperative Hose nach einem der Ansprüche 3 bis 6, **dadurch gekennzeichnet, dass** das zweite Verschlussteil (13b) des rechten Verschlusses (13) auf dem rechten Seitenteil (9a) und auf dem Bund (7) angeordnet sind, und das zweite Verschlussteil (14b) des linken Verschlusses (14) auf dem linken Seitenteil (9b) und dem Bund (7) angeordnet sind.

8. Postoperative Hose nach einem der vorhergehenden Ansprüche, **dadurch gekennzeichnet, dass** der rechte Verschluss (13) und der linke Verschluss (14) jeweils als verstellbarer Verschluss ausgestaltet sind.

9. Postoperative Hose nach einem der vorhergehenden Ansprüche, **dadurch gekennzeichnet, dass** der der rechte Verschluss (13) und der linke Verschluss (14) jeweils als Klettverschluss, als Druckverschluss oder als Haken- und Ösenbandverschluss ausgebildet ist.

10. Postoperative Hose nach einem der vorhergehenden Ansprüche, **dadurch gekennzeichnet, dass** rechte Seitenteil (9a) und das linke Seitenteil (9b) als ein einziges einstückiges Seitenteil (9a, 9b) ausgebildet ist, welches teilumfänglich von einer Rückseite (3) der postoperativen Hose (1) beidseitig bis zu der Öffnung (5) auf der Vorderseite (2) der postoperativen Hose (1) verläuft.

11. Postoperative Hose nach einem der vorhergehenden Ansprüche, **dadurch gekennzeichnet, dass** die postoperative Hose (1) zumindest eine Öffnung (8) für Drainageschläuche (12) aufweist, vorzugsweise zwei Öffnungen (8) für Drainageschläuche (12) aufweist.

12. Postoperative Hose nach Anspruch 11, **dadurch gekennzeichnet, dass** die zumindest eine Öffnung (8) für Drainageschläuche (12) an dem linken Seitenteil (3a) und/oder an dem rechten Seitenteil (3b) angeordnet ist, vorzugsweise zwei Öffnungen (8) für Drainageschläuche (12) an dem rechten Seitenteil (9a) und/oder an dem linken Seitenteil (9b) angeordnet sind.

13. Postoperative Hose nach einem der vorhergehenden Ansprüche, **dadurch gekennzeichnet, dass** die postoperative Hose (1) ferner einen oder zwei Griffe und/oder zwei Hosenbeine (11a, 11b) aufweist.

14. Postoperative Hose nach einem der vorhergehenden Ansprüche, **dadurch gekennzeichnet, dass** die postoperative Hose (1) eine Unterhose ist.

15. Postoperative Hose nach einem der vorhergehenden Ansprüche, **dadurch gekennzeichnet, dass** die postoperative Hose (1) durch Rundstricken hergestellt ist.
